# EUROPÄISCHE PATENTSCHRIFT

(11) **EP 2 289 640 B1**
(45) Veröffentlichungstag und Bekanntmachung des Hinweises auf die Patenterteilung: **07.09.2011**
(21) Anmeldenummer: 10165826.8
(22) Anmeldetag: 14.06.2010
(51) Int. Cl.: B08B 9/34

(54) **Spritzvorrichtung**
Spraying device
Dispositif de pulvérisation

(30) Priorität: 01.09.2009 DE 102009039585
(43) Veröffentlichungstag der Anmeldung: 02.03.2011
(73) Patentinhaber: Krones AG, 93073 Neutraubling (DE)
(72) Erfinder: Messer, Karl-Heinz, 24837 Schleswig (DE); Aschenbrenner, Lothar, 93426 Roding (DE); Momsen, Jan, 24943 Flensburg (DE); Hansen, Bernd, 25873 Rantrum (DE)
(74) Vertreter: Grünecker, Kinkeldey, Stockmair & Schwanhäusser Anwaltssozietät

(56) Entgegenhaltungen:
- EP-A2- 1 728 565
- WO-A1-03/084685
- BE-A- 679 892
- DE-A1- 10 315 866
- US-B1- 6 523 551

## Beschreibung

Die Erfindung bezieht sich auf eine Spritzvorrichtung der im Oberbegriff von Anspruch 1 erläuterten Art.

Eine derartige Spritzvorrichtung ist aus der US-A-6 523 551 bekannt. Die bekannte Spritzvorrichtung enthält Innen- und Außendüsen, die jedoch von verschiedenen Seiten her auf den Behälter einwirken. Die Innendüse spritzt von unten in die Öffnung des überkopf hängenden Behälters und die Außendüse spritzt von oben auf den Boden des Behälters.

Auch die BE-A-679 892 zeigt eine Spritzvorrichtung mit Außen- und Innendüsen, wobei beide Arten von Düsen unterhalb des überkopf hängenden Behälters angeordnet sind. Die Düsen sind als feststehende Durchbrechungen einer festen Wand eines Druckkanals ausgebildet, wobei die Innendüse mittig unterhalb der Behälteröffnung und die Außendüsen um die mittige Innendüse herum angeordnet sind.

Eine weitere aus der DE 43 30 335 A1 bekannte Spritzvorrichtung wird für Flaschenreinigungseinrichtungen eingesetzt, bei denen ein Förderer die Flaschen kopfüber, d.h. mit der Öffnung nach unten, durch die Reinigungseinrichtung und über die Spritzvorrichtung hinweg fördert. Die Spritzvorrichtung enthält eine Mehrzahl von Düsen, die den Düsenstrahl nockengesteuert entlang der Förderrichtung der Flaschen nachführen. Die Düsen sind die Mündungsöffnungen von Durchgangsbohrungen durch eine Düsenwelle, die drehbar auf einem Verteiler sitzt, der eine mit einem Spritzkanal und mit der Düsenwelle in Verbindung stehende Durchgangsbohrung enthält. Die Düsenwelle dreht sich über die Verteilerbohrung hinweg, so dass immer dann, wenn die Düsenbohrung mit der Verteilerbohrung fluchtend ausgerichtet ist, ein Spritzstrahl erzeugt wird, der durch die Öffnung der Flasche in die Flasche eintritt und dort eine Innenreinigung vornimmt.

Die Außenreinigung der Flaschen wird entweder durch verschiedene Tauchbäder oder durch, insbesondere im Spülgang, von oben, d.h. auf den Boden der Flaschen, auftreffende Flüssigkeiten vorgenommen. Es hat sich jedoch herausgestellt, dass mit dieser Außenreinigung die Mündung der Flaschen nicht immer zufriedenstellend gereinigt werden kann.

Der Erfindung liegt somit die Aufgabe zugrunde, die Außenreinigung von Behälter, insbesondere im Bereich der Öffnungsmündung, zu verbessern.

Die Aufgabe wird durch die im Anspruch 1 angegebenen Merkmale gelöst.

Durch die erfindungsgemäß vorgenommene Abkehr der Spritzung von der Oberseite wird auf konstruktiv einfache Weise durch eine Kombination einer Innenreinigung mit einer Außenreinigung über kombinierte Innen- und Außendüsen erreicht, dass die Mündung von Behältern besser gereinigt werden kann, da sie durch den Spritzstrahl von unten optimal zu erreichen ist, wobei

Innen- und Außendüsen bevorzugt auf einer gemeinsamen Düsenwelle sitzen und somit über eine einzige Einrichtung, bevorzugt eine Nockensteuerung, angetrieben werden können.

Für eine optimale Reinigung sind zwei Außen-Spritzdüsen bevorzugt, die bevorzugt spiegelbildlich zueinander arbeiten.

Konstruktiv und herstellungstechnisch besonders einfach sind vorgefertigte Düsenpaarungen aus jeweils einer Außen- und einer Innen-Spritzdüse, die jeweils auf einer gemeinsamen Düsenwelle vorgesehen sind. Werden diese Spritzdüsenpaare dann spiegelbildlich zueinander angeordnet, so ergeben sich zwei in das Innere des Behälters und zwei auf gegenüberliegende Außenseiten gerichtete Spritzstrahlen.

Dabei kann die Außenreinigung noch weiter verbessert werden, indem der Spritzstrahl aus der Außen-Spritzdüse so eingestellt wird, dass er über die axiale Länge des Behälters hinausreicht, von oben auf den Boden des Behälters zurückfällt und dann, der Kontur der Flaschenaußenwand folgend, wieder nach unten läuft, so dass auch im Bereich der Mündung einander entgegengesetzte Wasserströme entstehen, die eine gute Reinigungswirkung aufweisen.

Die Erfindung wird nachfolgend anhand der Zeichnungen näher erläutert. Es zeigen:
- Fig. 1: eine Ansicht einer erfindungsgemäßen Spritzvorrichtung in Förderrichtung,
- Fig. 2: eine Seitenansicht der erfindungsgemäßen Spritzvorrichtung im Schnitt II-II,
- Fig. 3a bis 3e: verschiedene Spritzstadien beim Durchlaufen eines Behälters durch die Spritzvorrichtung.

Aus den Fig. 1 und 2 ist ein erstes Ausführungsbeispiel einer Spritzvorrichtung 1 ersichtlich, die Teil einer Reinigungsanlage 2 für Behälter 3, dargestellt sind Flaschen, bildet. Die Reinigungsvorrichtung 2 enthält einen Förderer 4, der sich in Förderrichtung F durch die Anlage bewegt. Der Förderer 4 enthält Halterungen 5 für die Behälter 3, mit denen die Behälter 3 überkopf, d.h. mit nach unten weisender Öffnung 3a, transportiert werden. Im dargestellten Ausführungsbeispiel sind die Halterungen 5 Flaschenkörbe.

Die Spritzvorrichtung 1 enthält eine Mehrzahl von Düsen 6, die quer zur Förderrichtung F derart nebeneinander liegen, dass der Behälter 3 aus jeder der Düsen 6 durch einen Spritzstrahl erreicht werden kann.

Die Düsen 6 enthalten mindestens eine Außen-Spritzdüse 6a und mindestens eine Innen-spritzdüse 6i. Die Außen-Spitzdüse 6a und die Innen-Spritzdüse 6i sind als Durchgangsbohrungen 7 in einer Düsenwelle 8 ausgebildet, die drehbar in einer Lagerhülse 9 gelagert ist, die auf einem Verteiler 10 sitzt. Der Verteiler 10 enthält Durchgangsbohrungen 11 in einem Verteilerraum 10a, wobei die Durchgangsbohrungen 11 so ausgebildet und angeordnet sind, dass sie mit den Düsenbohrungen 7 beim Drehen der Düsenwelle 8 in Ausrichtung gelangen. Bevorzugt ist der Durchmesser der Verteilerbohrungen 11 größer als die der Düsenbohrungen 7, so dass die Düsenbohrungen 7 über einen gewissen Drehwinkelbereich mit dem Verteilerraum 10a verbunden bleiben. Der Verteilerraum 10a steht über eine Versorgungsöffnung 12 mit einem Verteilkanal 13 in Verbindung, der alle Spritzeinrichtungen versorgt. Die Lagerhülse 9 ist im gewünschten Drehwinkelbereich der Spritzung mit einer Öffnung 14 versehen, durch die ein Spritzstrahl abgegeben werden kann.

Im dargestellten Ausführungsbeispiel ist jeweils eine Innen-Spritzdüse 6i und eine Außen-Spritzdüse 6a auf einer gemeinsamen Drehwelle 8 angeordnet. Die Drehwelle 8 wird drehend angetrieben, bevorzugt über eine Nockensteuerung 14. Die Nockensteuerung 14 enthält Nocken 15, die beim Vorbeilaufen der Behälter 3 durch einen Mitnehmer 16 der Halterung 5 betätigt werden. Dadurch wird die Nockensteuerung 14 gedreht und dreht die Drehwelle 8. Durch das Drehen der Drehwelle 8 gelangen die Düsenbohrungen 7 in und außer Ausrichtung mit den Durchgangsbohrungen 11 des Verteilers 10 und werden dadurch mit Spritzflüssigkeit versorgt, wodurch jede der Düsen 6 einen Spritzstrahl 17 erzeugt. Die Düsen 6, die auf einer gemeinsamen Düsenwelle 8 sitzen, können bezüglich der Winkellage in Umfangsrichtung um die Drehwelle 8 und/oder auch bezüglich ihrer Winkellage in Axialrichtung zur Drehwelle 8 und/oder der Anordnung neben bzw. unterhalb der Bewegungsbahn der Öffnung 3a gleich oder unterschiedlich sein. Auf jeden Fall sollte jedoch eine der Düsen, die Außen-Spritzdüse 6a, einen auf die Außenseite des Behälters an oder oberhalb der Mündung gerichteten Spritzstrahl 17a, und die Innen-Spritzdüse 6i einen Spritzstrahl 17i erzeugt, der in die Mündung 3a eintreten kann.

Im dargestellten Ausführungsbeispiel sind zwei Spritzdüsenpaare 60A und 60B vorgesehen, die jeweils mit einer Düsenwelle 8, einer Innen-Spritzdüse 6i, einer Außen-Spritzdüse 6a und einer Nockensteuerung 14 ausgebildet sind. Die Spritzdüsen 6a, 6i sind quer zur Förderrichtung F beabstandet angeordnet, weisen jedoch die gleiche Winkelausrichtung auf. Aus Platzgründen sind beide Paare in Förderrichtung F (Fig. 2) hintereinander und spiegelbildlich angeordnet, so dass jede der Außendüsen 6a der beiden Paare 60A und 60B eine der beiden gegenüberliegenden Behälterhälften überstreicht. Die zweite Innendüse 6i eines der beiden Paare 60A, 60B ist nicht unbedingt erforderlich, kann jedoch so ausgebildet sein, dass sie beispielsweise zusammen mit der zweiten Innen-Spritzdüse in einer Weise wirkt, wie dies in der DE 43 30 335 A1 beschrieben ist. Wird eine Halterung verwendet, mit der die Behälter 3 gedreht werden können, so ist lediglich ein Paar aus einer Außen- und einer Innen-Spritzdüse notwendig.

Je nach Art und Abmessung der zu reinigenden Behälter können auch die Abmessungen der Düsen verändert werden, im dargestellten Ausführungsbeispiel ist der Abstand zwischen den Düsenbohrungen auf einer Düsenwelle ca. 20 mm. Weiterhin ist es möglich, dass eine oder alle Düsen 6 aus zwei Düsenbohrungen 7 bestehen, die um 90° um die Achse der Düsenwelle 8 versetzt zueinander angeordnet sind, so dass pro Umdrehung der Düsenwelle nicht nur zwei sondern vier Spritzstrahlen erzeugt werden können.

Die Düsen können auf die unterschiedlichste Weise betätigt werden, ein Ausführungsbeispiel soll nachfolgend anhand der Fig. 3a bis 3i erläutert werden. In den nachfolgenden Figuren werden die Innenstrahlen 17i mit durchgezogenen Strichen und die Außenstrahlen 17a mit strichpunktierten Strahlen gekennzeichnet.

Fig. 3a zeigt den Beginn des Abspritzens eines Behälters 3, der in die Spritzvorrichtung 1 einläuft. Der Einfachheit halber ist hier nur ein Spritzdüsenpaar 60A aus zwei senkrecht zur Zeichnungsebene hintereinander liegenden Spritzdüsen 6a, 6i gezeigt. Beim Einlaufen in die Spritzvorrichtung 1 wird der Behälter 3 zuerst von Außenstrahlen 17a getroffen, in den der Behälter 3 hineinläuft. Der Spritzstrahl 17a trifft die Außenwand des Behälters kurz oberhalb der Öffnung 3a und strömt über die Außenseite des Behälters 3 nach oben. Die Spritzstrahlstärke ist so eingestellt, dass der Spritzstrahl 17a über die axiale Länge des Behälters 3 reicht und über den Boden, angedeutet durch eine Tröpfchenwolke 18 übertritt. Die Tröpfchen fallen zurück auf den Boden des Behälters 3 und laufen an dessen Außenwandung nach unten, bis sie im Bereich der Öffnung 3a abtropfen und somit alle gelösten Konterminierungen abspülen. Der Behälter 3 bewegt sich in Förderrichtung F weiter, bis er eine Stelle erreicht, in der die Öffnung 3a von der Innendüse 6i erreicht werden kann. Dann beginnt die Innendüse 6i zu spritzen und leitet den Strahl in das Innere des Behälters 3 hinein. Die Reinigung der Innenwand beginnt. Der Außen-Spritzstrahl 17a wird aufrechterhalten und läuft im dargestellten Ausführungsbeispiel im Wesentlichen parallel zum Innenspritzstrahl 17i.

In Fig. 3c ist die mittige Lage erreicht, in der die Spritzstrahlen 17i und 17a im Wesentlichen senkrecht nach oben gerichtet sind, wobei die Tröpfchenwolke 18 des Außenspritzstrahls 17a ihre größte Ausprägung erfährt.

In Fig. 3d steht der Innen-Spritzstrahl 17i kurz davor, die Öffnung 3a zu verlassen, wobei er zweckmäßigerweise anschließend abgeschaltet wird. Der Außenstrahl 17a kann, wie Fig. 3e zeigt, weiterhin aktiv bleiben.

Die Arbeitsweise der Spritzvorrichtung mit zwei Spritzdüsenpaaren 60A, 60B ist analog, wobei jedoch, da die Paare 60A, 60B um einen gewissen Abstand in Förderrichtung F versetzt sind, auch die Betätigungsintervalle durch eine geeignete Steuerung versetzt werden.

In Abwandlung des beschriebenen und gezeichneten Ausführungsbeispiels können gegebenenfalls, bei nicht-drehendem Behälter, zwei Außen-Spritzdüsen mit einer einzigen Innen-Spritzdüse auf einer gemeinsamen Drehwelle kombiniert werden, um eine vollständige Rundum-Reinigung zu erreichen, auch kann der Spritzstrahl 17a und 17i synchron spritzen. Die Steuerung der gezeigten Spritzdüsen kann durch andere Mittel erfolgen, auch können Spritzdüsen anderer Konstruktion eingesetzt werden.

## Patentansprüche

1. Spritzvorrichtung (1) für eine Reinigungseinrichtung (2) für Behälter (3), mit einem Behälterförderer (4), mit dem die Behälter (3) mit nach unten weisender Öffnung (3a) transportiert werden, und mit von unten auf den Behälter (3) einwirkenden Spritzdüsen (6), wobei neben einer ersten, zum Spritzen durch die Öffnung (3a) ausgerichtete Innen-Spritzdüse (6i) wenigstens eine zweite, auf die Außenseite des Behälters (3) gerichtete Außen-Spritzdüse (6a) vorgesehen ist, **dadurch gekennzeichnet, dass** die Außen- und die Innen-Spritzdüse (6a, 6i) auf einer gemeinsamen Düsenwelle (8) angeordnet sind.

2. Spritzvorrichtung nach Anspruch 1, **dadurch gekennzeichnet, dass** die Außen- und die Innen-Spritzdüse (6a, 6i) jeweils als wenigstens eine Durchgangsbohrung (7) durch die Düsenwelle (8) ausgebildet sind.

3. Spritzvorrichtung nach Anspruch 1 oder 2, **dadurch gekennzeichnet, dass** die Düsenwelle (8) durch eine Nockensteuerung (14) angetrieben ist.

4. Spritzvorrichtung nach einem der Ansprüche 1 bis 3, **dadurch gekennzeichnet, dass** zwei Außen-Spritzdüsen (6a) vorgesehen sind.

5. Spritzvorrichtung nach Anspruch 4, **dadurch gekennzeichnet, dass** die Außen-Spritzdüsen (6a) spiegelbildlich zueinander arbeiten.

6. Spritzvorrichtung nach einem der Ansprüche 1 bis 5, **dadurch gekennzeichnet, dass** ein erstes und ein zweites Spritzdüsenpaar (60A, 60B) aus jeweils einer Außen- und einer Innen-Spritzdüse (6a, 6i) vorgesehen sind, die auf jeweils einer eigenen Düsenwelle (8) angeordnet sind.

7. Spritzvorrichtung nach Anspruch 6, **dadurch gekennzeichnet, dass** die Spritzdüsenpaare (60A, 60B) spiegelbildlich zueinander angeordnet sind.

8. Spritzvorrichtung nach einem der Ansprüche 1 bis 7, **dadurch gekennzeichnet, dass** der Außen-Spritzstrahl (17a) über die axiale Länge des Behälters (3) hinausreicht.

## Claims

1. Spraying device (1) for a cleaning facility (2) for containers (3), with a container conveyor (4) by means of which the containers (3) are conveyed with the opening (3a) pointing downwards, and with spray nozzles (6) acting on the containers (3) from underneath, and at least one second outer spray nozzle (6a) directed onto the external face of the container (3) is provided next to a first inner spray nozzle (6i) oriented so as to spray through the opening (3a), **characterised in that** the outer and the inner spray nozzle (6a, 6i) are disposed on a common nozzle shaft (8).

2. Spraying device as claimed in claim 1, **characterised in that** the outer and the inner spray nozzle (6a, 6i) are respectively provided in the form of at least one bore (7) through the nozzle shaft (8).

3. Spraying device as claimed in claim 1 or 2, **characterised in that** the nozzle shaft (8) is driven by means of a cam controller (14).

4. Spraying device as claimed in one of claims 1 to 3, **characterised in that** two outer spray nozzles (6a) are provided.

5. Spraying device as claimed in claim 4, **characterised in that** the outer spray nozzles (6a) operate in mirror image with respect to one another.

6. Spraying device as claimed in one of clams 1 to 5, **characterised in that** a first and a second spray nozzle pair (60A, 60B) each comprising an outer and an inner spray nozzle (6a, 6i) are provided, each of which is disposed on a separate nozzle shaft (8).

7. Spraying device as claimed in claim 6, **characterised in that** the spray nozzle pairs (60A, 60B) are disposed in mirror image with respect to one another.

8. Spraying device as claimed in one of claims 1 to 7, **characterised in that** the outer spray jet (17a) extends beyond the axial length of the container (3).

## Revendications

1. Dispositif de pulvérisation (1) pour un appareil de nettoyage (2) pour récipients (3) comprenant un convoyeur de récipients (4) grâce auquel les récipients (3) avec une ouverture (3a) dirigée vers le bas sont transportés, et des pulvérisateurs (6) qui agissent par le bas sur le récipient (3), étant précisé qu'il est prévu près d'un premier pulvérisateur (6i) intérieur orienté en vue d'une pulvérisation à travers l'ouverture (3a), au moins un second pulvérisateur (6a) extérieur dirigé vers le côté extérieur du récipient (3), **caractérisé en ce que** les pulvérisateurs extérieur et intérieur (6a, 6i) sont disposes sur un arbre de pulvérisateurs commun (8).

2. Dispositif de pulvérisation selon la revendication 1, **caractérisé en ce que** les pulvérisateurs extérieur et intérieur (6a, 6i) sont conçus chacun comme au moins un perçage de passage (7) dans l'arbre de pulvérisateurs (8).

3. Dispositif de pulvérisation selon la revendication 1 ou 2, **caractérisé en ce que** l'arbre de pulvérisateurs (8) est entraîné par une commande à cames (14).

4. Dispositif de pulvérisation selon l'une des revendications 1 à 3, **caractérisé en ce qu'**il est prévu deux pulvérisateurs extérieurs (6a).

5. Dispositif de pulvérisation selon la revendication 4, **caractérisé en ce que** les pulvérisateurs extérieurs (6a) fonctionnent en miroir.

6. Dispositif de pulvérisation selon l'une des revendications 1 à 5, **caractérisé en ce qu'**il est prévu des première et seconde paires de pulvérisateurs (60A, 60B) composées chacune de pulvérisateurs extérieur et intérieur (6a, 6i) qui sont disposés sur un arbre de pulvérisateurs individuel (8).

7. Dispositif de pulvérisation selon la revendication 6, **caractérisé en ce que** les paires de pulvérisateurs (60A, 60B) sont disposées en miroir.

8. Dispositif de pulvérisation selon l'une des revendications 1 à 7, **caractérisé en ce que** le jet de pulvérisation extérieur (17a) dépasse de la longueur axiale du récipient (3).
